# EUROPÄISCHE PATENTSCHRIFT

(11) **EP 0 968 915 B1**
(45) Veröffentlichungstag und Bekanntmachung des Hinweises auf die Patenterteilung: **18.08.2004**
(21) Anmeldenummer: 99100865.7
(22) Anmeldetag: 19.01.1999
(51) Int. Cl.: B63H 9/06

(54) **Vorwindsegel**
Foresail
Voile de proue

(30) Priorität: 29.06.1998 DE 19829604
(43) Veröffentlichungstag der Anmeldung: 05.01.2000
(73) Patentinhaber: Schädlich, Birgit, 67316 Carlsberg (DE)
(72) Erfinder: Schädlich, Hartmut, 67316 Carlsberg (DE)
(74) Vertreter: Klein, Friedrich

(56) Entgegenhaltungen:
- DE-B- 1 247 890
- FR-A- 2 203 736
- FR-A- 2 552 393
- GB-A- 2 057 995
- US-A- 5 095 837

## Beschreibung

Die Erfindung betrifft ein Vorwindsegel mit einem am Mast zu befestigenden oberen Bereich, und einem an einem Baum und einer Schot oder am Stag oder an einem zweiten Baum oder an einem Stag und einer Schot zu befestigenden unteren Bereich.

Das Dokument DE 1247890 offenbart ein solches Vorwindsegel.

Beim Segeln vor dem Wind setzt das Vorwindsegel, beispielsweise ein Spinnaker dem Luftstrom einen Widerstand entgegen, wodurch die Luftströmung abgebremst und dadurch der Vortrieb des Schiffes erreicht wird. Die dabei erzielbare Vorschubkraft und somit die Geschwindigkeit des Schiffes ist einerseits von der Größe der Fläche des Segels und andererseits vom Einfallwinkel des Windes auf das Segel abhängig. Spinnaker sollen daher so viel Wind als möglich einfangen und den dabei entstehenden Wind- oder Staudruck über das Rigg auf den Rumpf des Schiffes übertragen. Das Profil des Spinnakers spielt im aerodynamischen Sinn dabei keine oder allenfalls eine sehr untergeordnete Rolle, sodaß bei diesen Segeln die stärkste von der Luftstömung ableitbare Kraft, nämlich die aerodynamische Kraft ungenutzt bleibt. Damit ist die Anwendung von Spinnakern im wesentlichen auf das Segeln im Vor-Wind-Bereich beschränkt.

Wird außerhalb des Vor-Wind-Bereiches, beispielsweise im Am-Wind-Bereich gesegelt, so werden die Luftmassen nicht mehr abgebremst, sondern durch ein flaches, als aerodynamisches Profil ausgebildetes Segel abgelenkt. Dabei wird die Luftmasse an der dem Wind zugekehrten Seite des Segels (Luv) verzögert und an der dem Wind abgekehrten Seite des Segels (Lee) beschleunigt. Dadurch entsteht in Luv ein Überdruck und in Lee durch die Beschleunigung der Luftströmung ein erheblich größerer Unterdruck. Beide Kräfte wirken als Gesamtkraft in die gleiche Richtung, nämlich nahezu senkrecht zur Richtung des einfallenden Windes. Das Segel arbeitet daher nach dem selben Prinzip wie die Tragfläche eines Flugzeuges.

Der Erfindung liegt die Aufgabe zu Grunde, ein Vorwindsegel, insbesondere ein Spinnacker derart weiter zu bilden, daß zusätzlich zum Staudruck auch die aerodynamische Kraft der Luftströmung zum Vorwärtstrieb des Schiffes nutzbar ist.

Erfindungsgemäß wird diese Aufgabe bei einem gattungsgemäßen Vorwindsegel, insbesondere einem Spinnaker dadurch gelöst, daß zwischen seinem oberen und seinem unteren Bereich mindestens eine sich bei gesetztem Segel in im wesentlichen horizontaler Richtung erstreckende Öffnung vorgesehen ist und innerhalb der Öffnung mindestens ein sich quer zum Segel erstreckender Auftriebsteil mit einem aerodynamischen Profil derart angeordnet ist, daß sowohl oberhalb als auch unterhalb des Auftriebsteils eine Durchströmöffnung für die dieses umströmende Luftmasse vorhanden ist.

Eine weitere Lösung dieser Aufgabe kann bei einem gattungsgemäßen Vorwindsegel, insbesondere einem Spinnaker dadurch erzielt werden, daß zwischen dem oberen und dem unteren Bereich des Segels mindestens eine sich bei gesetztem Segel in im wesentlichen horizontaler Richtung erstreckende und als Durchströmöffnung für die Luftmasse dienende Öffnung vorgesehen ist, wobei der untere Bereich als Vortriebsteil dient und der obere Bereich als Auftriebsteil mit einem aerodynamischen Profil ausgebildet ist, dessen dünnes Ende der Öffnung benachbart ist.

Bei beiden Lösungen wirkt das Auftriebsteil tragflügelähnlich, wobei die aerodynamische Kraft der das Auftriebsteil umströmenden Luftmasse zur Erzielung eines im wesentlichen nach vorn und nach oben gerichteten Auftriebes ausgenutzt und hierdurch die Wirkungsweise des Spinnakers insoweit unterstützt wird, als hierdurch der Rumpf und das Rigg durch den Auftrieb entlastet werden. Die Reibung des Schiffes wird hierdurch reduziert, sodaß dieses leichter ins Gleiten kommt und sich seine Geschwindigkeit hierdurch erhöht.

Das erfindungsgemäße Vorwindsegel stellt eine Kombination eines Auftriebs- und eines Vortriebssegels dar, dessen Einsatzmöglichkeit vom Vorwind- bis zum Halbwindkurs reicht.

Bei achterlichen Winden reduziert der durch das Auftriebsteil bewirkte Auftrieb die vom Wasser benetzte Rumpffläche des Schiffes. Dabei erfolgt die Kraftübertragung des Auftriebes auf den Rumpf vorzugsweise über zwei Bäume.

Wandert der Windeinfallswinkel mehr in den Raum- oder Halbwindbereich, so liegt der Vorteil der Erfindung zunehmend im aufrichtenden Moment des Schiffes, wodurch die Abtrifft reduziert und die Geschwindigkeit erhöht wird. Dabei kann bei zunehmend halbem Wind dann auf den zweiten Baum verzichtet werden, wenn die Schot über einen Holepunkt an Deck geführt ist, oder wenn der Hals am Vorstag befestigt ist.

Bei der ersten Lösung kann eine besonders große Steigerung der Vortriebskraft des Schiffes dadurch erreicht werden, daß mehrere in vertikalem Abstand zueinander angeordnete und im wesentlichen parallel zueinander gerichtete Öffnungen vorgesehen sind und jeder der Öffnungen ein Auftriebsteil zugeordnet ist.

Eine kostengünstige Lösung hierfür ergibt sich dadurch, daß der obere und der untere Bereich mit die Öffnung überbrückenden Bändern oder Leinen miteinander verbunden sind und das Auftriebsteil an diesen befestigt ist. Dabei ist es vorteilhaft, wenn die die Bänder oder Leinen mittels sich quer zu ihrer Längsrichtung erstreckenden weiteren Bändern miteinander verbunden sind.

Die gleichen Vorteile können auch dadurch erreicht werden, wenn der obere und der untere Bereich mittels eines die Öffnung überbrückenden Netzes miteinander verbunden sind und das Auftriebsteil an diesen befestigt ist.

Zur Erzielung des aerodynamischen Profils der Auftriebsteile können diese als Hohlkörper, die vorzugsweise in Kammern unter-teilt sind, ausgebildet sein und jeweils eine Eintrittsöffnung für die Luftmasse aufweisen. Damit stellt sich bei entsprechendem Zuschnitt des Auftriebsteiles dessen aerodynamisches Pofil durch die Luftströmung bzw den entstehenden Überdruck in den Kammern jeweils selbsttätig ein.

Auch können die Auftriebsteile als geschlossene Hohlkörper ausgebildet und mit einem Gas, vorzugsweise mit Luft befüllbar sein.

Um die Relativlage des Auftriebsteils zum Segel an den Windeinfallswinkel einstellbar zu machen, sind Leinen vorgesehen, die einerends am freien Ende des Auftriebsteils und andererends am Se-gel befestigbar sind.

Weitere Vorteile und Einzelheiten der Erfindung ergeben sich aus der nachfolgenden Beschreibung von in den Zeichnungen dargestellten Ausführungsformen.

Es zeigt:
- Fig. 1 a:: Eine Prinzipdarstellung einer ersten Ausführungsform der Erfindung;
- Fig. 1 b:: Eine Prinzipdarstellung einer zweiten Ausführungsform der Erfindung ;
- Fig. 1 c:: Eine Prinzipdarstellung einer dritten Ausführungsform der Erfindung ;
- Fig. 2:: Eine schaubildliche Darstellung der ersten Ausführführungsform der Erfindung in Backbord-Blickrichtung;
- Fig. 3:: Eine schaubildliche Darstellung der zweiten Ausführführungsform der Erfindung in Backbord-Blickrichtung;
- Fig. 4:: Eine schaubildliche Darstellung der ersten Ausführführungsform in Ansicht von Achtern;

In der Zeichnung ist mit 1 der Rumpf eines (angedeuteten) Schiffes bezeichnet, an dem in an sich bekannter Weise ein zur Aufnahme eines Segels dienender Mast 2 befestigt ist.

Bei der ersten Ausführungsform der Erfindung gemäß den Fig. 1a, 2 und 4 weist das Segel 3, das beispielsweise als Spinnaker ausgebildet ist, einen unteren Bereich 4 und einen oberen Bereich 5 auf. Dabei ist der untere Bereich 4 des Spinnakers mittels eines Baumes 6, dem ein Baumniederholer zugeordnet ist, am Mast 2 und an einer Schot 7 am Rumpf 1 befestigt. Die Schot 7 kann dabei auch durch einen zweiten Baum ersetzt sein, der am Mast 2 befestigt ist. Der obere Bereich 5 des Segels 3 ist in an sich bekannter Weise am Mast 2 befestigt.

Beide Bereiche 4 und 5 des Segels 3 wirken als Vortriebsteil. Zwischen beiden Bereichen 4,5 ist eine Öffnung 8 vorgesehen, die sich bis nahezu in die seitlichen Randzonen der beiden Bereiche 4,5 erstreckt und als Durchströmöffnung für die Luftmasse dient. Beide Bereiche 4,5 sind mit die Öffnung 8 überspanndenden Bändern 9 miteinander verbunden. Anstelle der Bänder 9 kann auch ein die Öffnung 8 überspannendes Netz dienen.

Innerhalb der Öffnung 8 ist ein Auftriebsteil 10 vorgesehen, das als Hohlkörper ausgebildet und in mehrere Kammern unter-teilt sein kann. Das Auftriebsteil 10 kann an seinem segelseitigen Ende offen oder auch hier verschlossen sein. Sofern das Auftriebs-teil 10 offen ist, wird es durch den Wind aufgeblasen; ist das Auftriebsteil 10 als geschlossener Hohlkörper ausgebildet, so wird es mit einem Ventil versehen, um es mit Luft oder einem anderen Gas befüllen zu können. Der Zuschnitt des Auftriebsteiles 10, das aus einem für Segel üblicher Weise verwendeten Material besteht, ist dabei so gewählt, daß das Auftriebsteil in seinem Wirkzustand ein aerodynamisches Profil aufweist. Die Größe dieses Profiles ist dabei in Bezug auf die Größe der Öffnung 8 so bemessen, daß die Luftmasse das Auftriebsteil 10 sowohl an seiner Unterseite als auch an seiner Oberseite umströmt und dieses dadurch tragflügelhaft wirkt.

Hierdurch wird die aerodynamische Kraft der das Auftriebsteil umströmenden Luftmasse zur Erzielung eines im wesentlichen nach vorn und nach oben gerichteten Auftriebes ausgenutzt und hierbei die Wirkungsweise des Spinnakers insoweit unterstützt, als hierdurch der Rumpf und das Rigg durch den Auftrieb entlastet werden. Die Reibung des Schiffes wird hierdurch reduziert, sodaß dieses leichter ins Gleiten kommt und sich seine Geschwindigkeit hierdurch erhöht.

Da die Größe der aerodynamischen Kraft von den Umströmverhältnissen des Auftriebsteiles 10 und damit vom Einfallswinkel der Luftmasse abhängt, ist die Lage des Auftriebsteiles 10 und damit seine Relativlage zum Segel 3 durch Leinen 11 einstellbar. Diese sind einerends am Auftriebsteil 10 und andererends am Segel 3 befestigt, wobei ihre wirksame Länge entsprechend verlängert oder verkürzt werden kann.

Aufbau und Wirkungsweise der in den Fig. 1b und 3 dargestellten zweiten Ausführungsform der Erfindung entsprechen dem vorbeschriebenen Aufbau und der Wirkungsweise der ersten Ausführungsform derselben.

Ein Unterschied besteht nur insoweit, als hier zwei Auftriebsteile 10 im Abstand übereinander angeordnet sind. Dabei ist die Öffnung 8 so groß gewählt, daß die Luftmasse beide Auftriebsteile 10 jeweils sowohl an ihrer Ober- als auch an ihrer Unterseite zu umströmen vermag. Selbstverständlich ist es auch möglich, zwei entsprechend kleiner gestaltete Öffnungen 8 im Abstand zueinander anzuordnen. Wichtig ist lediglich, daß die Luftmasse beide Auftriebsteile 10 sowohl an ihrer jeweiligen Ober- als auch an ihrer Unterseite zu umströmen vermag. Um die Lage beider Auftriebsteile 10 relativ einfach an den Einfallswinkel der Luftmasse anpassen zu können, sind die freien Enden der Auftriebsteile 10 mittels Leinen 12 miteinander verbunden, sodaß die Lage beider Auftriebsteile 10 durch Verlängern oder Verkürzen der wirksamen Länge der Leinen 11 gleichzeitig verändert werden kann.

Auch die in Fig. 1c dargestellte dritte Ausführungsform der Erfindung arbeitet entsprechend den beiden vorbeschriebenen Ausführungsformen.
Hier ist das Auftriebsteil 10 nicht von einem an das eigentliche Segel 3 zusätzlich angebrachten Teil gebildet. Vielmehr ist der obere Bereich 5 des Segels 3 selbst als Auftriebsteil 10 ausgestaltet und weist, wie das jeweilige Auftriebsteil 10 der beiden anderen Ausführungsformen, ebenfalls ein aerodynamisches Profil auf, das sowohl an seiner Ober- als auch an seiner Unterseite von der Luftmasse umströmt wird, wobei diese ebenfalls durch eine Öffnung 8 strömt.

## Patentansprüche

1. Vorwindsegel mit einem am Mast zu befestigenden oberen Bereich und einem an einem Baum und einer Schot oder am Stag oder an einem zweiten Baum oder an einem Stag und einer Schot zu befestigenden unteren Bereich, wobei
zwischen dem unteren und dem oberen Bereich (4 bzw 5) mindestens eine sich bei gesetztem Segel (3) in im wesentlichen horizontaler Richtung erstreckende Öffnung (8) vorgesehen ist **dadurch gekennzeichnet daß** innerhalb der Öffnung (8) mindestens ein sich quer zum Segel (3) erstreckendes Auftriebsteil (10) mit einem aerodynamischen Profil derart angeordnet ist, daß sowohl oberhalb als auch unterhalb des Auftriebsteiles (10) eine Durchströmöffnung für die dieses umströmende Luftmasse vorhanden ist.

2. Vorwindsegel mit einem am Mast zu befestigenden oberen Bereich und einem an einem Baum und einer Schot oder am Stag oder an einem zweiten Baum oder an einem Stag und einer Schot zu befestigenden unteren Bereich, wobei
zwischen dem unteren und dem oberen Bereich (4 bzw 5) mindestens eine sich bei gesetztem Segel in im wesentlichen horizontaler Richtung erstreckende und als Durchströmöffnung für die Luftmasse dienende Öffnung (8) vorgesehen ist, **dadurch gekennzeichnet daß** der untere Bereich (4) als Vortriebsteil dient und der obere Bereich (5) als Auftriebsteil (10) mit einem aerodynamischen Profil ausgebildet ist, dessen dünnes Ende der Öffnung (8) benachbart ist.

3. Vorwindsegel nach Anspruch 1, **dadurch gekennzeichnet, daß**
mehrere in vertikalem Abstand zueinander angeordnete und im wesentlichen parallel zueinander gerichtete Öffnungen (8) vorgesehen sind und jeder der Öffnungen (8) ein Auftriebsteil (10) zugeordnet ist.

4. Vorwindsegel nach einem oder mehreren der vorangehenden Ansprüche, **dadurch gekennzeichnet, daß**
der untere und der obere Bereich (4 bzw 5) mit die Öffnung (8) überbrückenden Bändern (9) miteinander verbunden sind und das Auftriebsteil (10) an diesen befetigt ist.

5. Vorwindsegel nach einem oder mehreren der vorangehenden Ansprüche, **dadurch gekennzeichnet, daß**
die Bänder (9) mittels sich quer zu ihrer Längsrichtung erstreckenden weiteren Bändern miteinander verbunden sind.

6. Vorwindsegel nach einem oder mehreren der vorangehenden Ansprüche, **dadurch gekennzeichnet, daß**
der untere und der obere Bereich (4 bzw 5) mittels eines die Öffnung (8) überbrückenden Netzes miteinander verbunden sind und das Auftriebsteil (10) an diesen befestigt ist.

7. Vorwindsegel nach einem oder mehreren der vorangehenden Ansprüche, **dadurch gekennzeichnet, daß**
die Auftriebsteile (10) als Hohlkörper ausgebildet sind und jeweils eine Eintrittsöffnung für die Luftmasse aufweisen.

8. Vorwindsegel nach einem oder mehreren der vorangehenden Ansprüche, **dadurch gekennzeichnet, daß**
die Auftriebsteile (10) als geschlossene Hohlkörper ausgebildet sind und mit Gas, vorzugsweise mit Luft, befüllbar sind.

9. Vorwindsegel nach einem oder mehreren der vorangehenden Ansprüche, **dadurch gekennzeichnet, daß**
daß die Relativlage des Auftriebsteils (10) zum Segel (3) durch Leinen (11) einstellbar ist, die einerends am freien Ende des Auftriebsteils (10) und andererends am Segel (3) befestigbar sind.

## Claims

1. Headwind sail, having an upper region to be secured to the mast and a lower region to be secured to a boom and a sheet, or to the stay, or to a second boom, or to a stay and a sheet, at least one opening (8) being provided between the lower and upper regions (4 and 5 respectively) and extending in a substantially horizontal direction when the sail (3) is set, **characterised in that** at least one raising part (10), extending transversely relative to the sail (3) and having an aerodynamic profile, is disposed within the opening (8) in such a manner that, both above and beneath the raising part (10), a throughflow aperture for the air mass flowing around said raising part is provided.

2. Headwind sail, having an upper region to be secured to the mast and a lower region to be secured to a boom and a sheet, or to the stay, or to a second boom, or to a stay and a sheet, at least one opening (8) being provided between the lower and upper regions (4 and 5 respectively), which opening extends in a substantially horizontal direction when the sail is set and serves as a throughflow aperture for the air mass, **characterised in that** the lower region (4) serves as the advancing part, and the upper region (5) is provided as the raising part (10) with an aerodynamic profile, the thin end of which is adjacent to the opening (8).

3. Headwind sail according to claim 1, **characterised in that** a plurality of openings (8) are provided, which are disposed at a vertical spacing from one another and orientated substantially parallel to one another, and a raising part (10) is associated with each of the openings (8).

4. Headwind sail according to one or more of the preceding claims, **characterised in that** the lower and upper regions (4 and 5 respectively) are interconnected by strips (9) which bridge the opening (8), and the raising part (10) is secured to said strips.

5. Headwind sail according to one or more of the preceding claims, **characterised in that** the strips (9) are interconnected by means of additional strips which extend transversely relative to their longitudinal direction.

6. Headwind sail according to one or more of the preceding claims, **characterised in that** the lower and upper regions (4 and 5 respectively) are interconnected by means of a net which bridges the opening (8), and the raising part (10) is secured to said net.

7. Headwind sail according to one or more of the preceding claims, **characterised in that** the raising parts (10) are in the form of hollow bodies and each have an inlet opening for the air mass.

8. Headwind sail according to one or more of the preceding claims, **characterised in that** the raising parts (10) are in the form of closed hollow bodies and can be filled with gas, preferably with air.

9. Headwind sail according to one or more of the preceding claims, **characterised in that** the position of the raising part (10) relative to the sail (3) can be adjusted by ropes (11), which are securable at one end to the free end of the raising part (10) and at the other end to the sail (3).

## Revendications

1. Voile de proue comportant une zone supérieure à fixer au mât et une zone inférieure à fixer à une bôme et une écoute ou à l'étai ou à une seconde bôme ou à un étai et une écoute, au moins une ouverture (8), s'étendant dans une direction substantiellement horizontale lorsque la voile (3) est déployée, étant prévue entre la zone inférieure et supérieure (respectivement 4 et 5), **caractérisée en ce que** dans l'ouverture (8) au moins une pièce de poussée verticale (10) au profil aérodynamique, s'étendant perpendiculairement à la voile (3), est disposée de telle façon qu'une ouverture de passage est formée aussi bien au-dessus qu'en dessous de la pièce de poussée verticale (10) pour la masse d'air circulant autour de celle-ci.

2. Voile de proue comportant une zone supérieure à fixer au mât et une zone inférieure à fixer à une bôme et une écoute ou à l'étai ou à une seconde bôme ou à un étai et une écoute, au moins une ouverture (8), s'étendant dans une direction substantiellement horizontale lorsque la voile (3) est déployée et servant d'ouverture de passage pour la masse d'air, étant prévue entre la zone inférieure et supérieure (respectivement 4 et 5), **caractérisée en ce que** la zone inférieure (4) sert de pièce de poussée horizontale et **en ce que** la zone supérieure (5) est réalisée sous la forme d' pièce de poussée verticale (10) au profil aérodynamique, dont l'extrémité mince est voisine de l'ouverture (8).

3. Voile de proue selon la revendication 1, **caractérisée en ce que** plusieurs ouvertures (8) orientées essentiellement parallèlement les unes aux autres et disposées verticalement à distance les unes des autres sont prévues, et **en ce qu'**à chacune des ouvertures (8) est associée une pièce de poussée verticale (10).

4. Voile de proue selon l'une ou plusieurs des revendications précédentes, **caractérisée en ce que** la zone inférieure et supérieure (respectivement 4 et 5) sont reliées l'une à l'autre par des bandes (9) traversant l'ouverture (8) à la manière d'un pont, et **en ce que** la pièce de poussée verticale (10) est fixée à celles-ci.

5. Voile de proue selon l'une ou plusieurs des revendications précédentes, **caractérisée en ce que** les bandes (9) sont reliées les unes aux autres au moyen d'autres bandes s'étendant perpendiculairement à leur direction longitudinale.

6. Voile de proue selon l'une ou plusieurs des revendications précédentes, **caractérisée en ce que** la zone inférieure et supérieure (respectivement 4 et 5) sont reliées l'une à l'autre au moyen d'un filet placé sur l'ouverture (8) à la manière d'un pont, et **en ce que** la pièce de poussée verticale (10) est fixée à celui-ci.

7. Voile de proue selon l'une ou plusieurs des revendications précédentes, **caractérisée en ce que** les pièces de poussée verticale (10) sont réalisées sous la forme de corps creux et présentent respectivement une ouverture d'entrée pour la masse d'air.

8. Voile de proue selon l'une ou plusieurs des revendications précédentes, **caractérisée en ce que** les pièces de poussée verticale (10) sont réalisées en corps creux et peuvent être remplies de gaz, de préférence d'air.

9. Voile de proue selon l'une ou plusieurs des revendications précédentes, **caractérisée en ce que** la position relative de la pièce de poussée verticale (10) par rapport à la voile (3) peut être réglée par des bouts (11), qui peuvent être fixés à l'extrémité libre de la pièce de poussée verticale (10) par une extrémité et à la voile (3) par l'autre extrémité.
